# EUROPÄISCHE PATENTANMELDUNG

(11) **EP 4 606 987 A1**
(43) Veröffentlichungstag der Anmeldung: **27.08.2025**
(21) Anmeldenummer: 24159617.0
(22) Anmeldetag: 26.02.2024
(51) Int. Cl.: E21B 4/02, F03B 13/02, E21B 4/16

(54) **VORRICHTUNG ZUM DURCHFUEHREN VON BOHRUNGEN MITTELS EINES BOHRSYSTEMS**

(71) Anmelder: USC-Consulting GmbH, 37235 Hessisch Lichtenau (DE)
(72) Erfinder: Witt, Andreas, 72531 Hohenstein (DE)
(74) Vertreter: Hannke Bittner & Partner mbB Regensburg

(57) **Zusammenfassung**

Die Erfindung betrifft eine Vorrichtung zum Durchführen von Bohrungen mittels eines Bohrsystems (1) mit
einem Bohrantrieb (2),
einem von dem Bohrantrieb (2) angetriebenen Bohrkopf (3),
einem Anschlusselement (4), mit dem der Bohrantrieb (2) an einem Bohrstrang (4) anschließbar ist,
wobei eine Spülflüssigkeit in einen Spülkanal (5) des Anschlusselementes (4) einbringbar ist und wobei diese Spülflüssigkeit durch die gesamte Vorrichtung führbar ist,
um das vom Bohrkopf (3) gelöste Bohrmaterial über ein Bohrloch zu Tage zu fördern. Die Erfindung zeichnet sich dadurch aus, dass zwischen dem Anschlusselement (4) und dem Bohrantrieb (2) ein Wandler (6) angeordnet ist, der durch die Spülflüssigkeit antreibbar ist und der mittels eines von der Spülflüssigkeit getrennten Fluidsystems den Bohrantrieb (1) betätig

## Beschreibung

Die Erfindung betrifft eine Vorrichtung zum Durchführen von Bohrungen mittels eines Bohrsystems nach dem Oberbegriff des Patentanspruchs 1.

Zur Herstellung von Bohrungen in Felsformationen werden nach aktuellem Stand der Technik pneumatische Bohrsysteme oder wasserhydraulische Bohrsysteme eingesetzt. Dabei haben sich im Laufe der Zeit Bohrsysteme als vorteilhaft erwiesen, bei denen ein unter Druck in ein Bohrgestänge eingeführter Flüssigkeitsstrom zum Betrieb eines Bohrantriebs am Ende des Bohrgestänges verwendet wird, wobei gleichzeitig das Bohrloch beziehungsweise die Bohrung mit dergleichen Flüssigkeit angefüllt wird und die Flüssigkeit gleichzeitig als Spülflüssigkeit verwendet wird. Die Spülflüssigkeit bildet mit dem gelösten Bohrmaterial eine Bohrspülungssuspension, die unter dem Druck der Spülflüssigkeit oder mithilfe von Pumpen wieder zu Tage gefördert wird.

Allerdings sind derartige Bohrsysteme für die Herstellung von Bohrungen in größeren Tiefen nur noch bedingt geeignet und nicht mehr wirtschaftlich. Dies trifft zum Beispiel für Bohrungen von großen Bohrtiefen in felsigen Formationen in Tiefen von über 500 Meter zu. Problematisch ist hierbei zum einem, dass der Abtransport des vom Bohrsystem gelösten Gebirgsmaterials technisch und energetisch aufwendig und somit nicht mehr wirtschaftlich ist.

Zum anderen wird bei der gleichzeitigen Verwendung der Antriebsflüssigkeit für den Bohrantrieb als Spülflüssigkeit zum Abtransport des gelösten Gebirgsmaterials das gesamte Bohrsystem einen erhöhten Verschleiß ausgesetzt, da das gelöste Material unter dem Druck der Spülflüssigkeit wieder zu Tage gefördert wird und dabei in direkten Kontakt mit dem Bohrantrieb kommt und diesen dabei auf Dauer beschädigt. Dadurch verringern sich zum einen die Standzeiten derartiger Bohrhammersysteme. Zum anderen fällt beim Austausch des Bohrhammersystems am Ende des Bohrgestänges in Tiefen von gegebenenfalls mehreren tausend Metern ein erheblicher Zeitaufwand an, während dessen die Bohrung nicht fortgesetzt werden kann.

Es ist daher Aufgabe der Erfindung, eine Vorrichtung zum Durchführen von Bohrungen mittels eines Bohrsystems nach dem Oberbegriff des Patentanspruchs 1 zu Verfügung zu stellen, bei dem einerseits die Standzeit des Bohrhammersystems erhöht ist und andererseits die Spülflüssigkeit indirekt als Antrieb für das Bohrhammersystem dient und somit ihre anderen Aufgaben weiterhin erfüllen kann.

Gelöst wird diese Aufgabe durch eine Vorrichtung zum Durchführen von Bohrungen mittels eines Bohrsystems mit allen Merkmalen des Patentanspruchs 1. Vorteilhafte Ausgestaltungen der Erfindung finden sich in den Unteransprüchen.

Die erfindungsgemäße Vorrichtung zum Durchführen von Bohrungen mittels eines Bohrsystems weist dabei folgendes auf: einen Bohrantrieb,
einen von dem Bohrantrieb angetrieben Bohrkopf,
ein Anschlusselement, mit dem der Bohrantrieb an einem Bohrstrang anschließbar ist,
wobei eine Spülflüssigkeit in einen Spülkanal des Anschlusselementes einbringbar ist und wobei diese Spülflüssigkeit durch die gesamte Vorrichtung durchführbar ist, um das vom Bohrkopf gelöste Bohrmaterial über ein Bohrloch zutage zu fördern.

Die erfindungsgemäße Vorrichtung zeichnet sich nun dadurch aus, dass zwischen dem Anschlusselement und dem Bohrantrieb ein Wandler angeordnet ist, der durch die Spülflüssigkeit antreibbar ist und der mittels eines von der Spülflüssigkeit getrennten Fluidsystems den Bohrantrieb betätigt.

Durch die erfindungsgemäße Ausgestaltung wird eine Vorrichtung zum Durchführen von Bohrungen mittels eines Bohrsystems zur Verfügung gestellt, bei dem zum einen der Bohrantrieb nur indirekt durch die Spülflüssigkeit angetrieben wird, da der direkte Antrieb des Bohrantriebs durch das Fluidsystem des Wandlers erfolgt, welches von der Spülflüssigkeit vollständig getrennt ist. Hierdurch können keine Teile von dem gelösten Bohrmaterial in das den Bohrantrieb antreibende Fluidsystem gelangen, sodass der Verschleiß des Bohrsystems, insbesondere des Bohrantriebs unabhängig von der das gelöste Bohrmaterial tragenden Spülflüssigkeit beziehungsweise der Bohrspulsuspension ist. Das gelöste Bohrmaterial hat daher nur einen sehr untergeordneten Einfluss auf die Standzeit beziehungsweise dem Verschleiß des Bohrsystems, da ein direkter Kontakt der Spülflüssigkeit beziehungsweise der Bohrspulsuspension und dem Bohrantrieb nicht erfolgt. Lediglich an den beweglichen Teilen am Ende des Bohrloches hat die Spülflüssigkeit beziehungsweise der Bohrspulsuspension Kontakt zum Bohrkopf.

Zum anderen wird durch den Einsatz des Wandlers der Antrieb des Bohrsystems nur noch indirekt von der Spülflüssigkeit angetrieben. Der direkte Antrieb erfolgt durch das Fluidsystem des Wandlers, welcher direkt durch die Spülflüssigkeit angetrieben wird. Hierdurch ist nicht nur die Entkopplung des Antriebs des Bohrsystems von der Spülflüssigkeit erreicht. Vielmehr wird auch ein energetischer Vorteil erreicht, da mittels eines konstanten Spülflüssigkeitsstroms nunmehr eine intermittierende Bewegung des Fluidsystems in dem Wandler erzeugt werden kann, mit dessen Hilfe das Bohrsystem angetrieben werden kann. Hierdurch kann das Bohrsystem effizient Gestein am Grunde der Bohrung lösen, während der Spülflüssigkeitsstrom das gelöste Bohrmaterial vom Ende des Bohrlochs beziehungsweise der Bohrsohle abtransportiert. Die Spülflüssigkeit wird dabei durch das Bohrgestänge in die erfindungsgemäße Vorrichtung eingeleitet und zum Ende der Bohrung beziehungsweise der Bohrsohle geführt und nimmt dort das gelöste Material auf, wobei es dann wieder zwischen dem Bohrgestänge und der Bohrung zutage gefördert wird.

Als Bohrantrieb können dabei eine Vielzahl von Antriebe zum Einsatz kommen. Beispielhaft seien hier nur folgende genannt: ein Bohrhammersystem mit einem Schlagwerk, ein Bohrlochsohlenmotor in Verbindung mit einer Hydraulikpumpe, eine Turbine in Verbindung mit einer Hydraulikpumpe, eines pneumatisch oder hydraulischen Antriebs, eines hydraulischen Wandlersystems bei dem ölhydraulische Energie ohne zuerst eine rotierende Drehbewegung zu erzeugen, direkt gewonnen wird.

Nach einer ersten vorteilhaften Ausgestaltung der Erfindung ist dabei das Fluidsystem des Wandlers als ein Hydrauliksystem ausgebildet. In vielen technischen Gebieten haben sich derartige Hydrauliksysteme bereits bewährt, wobei sich bei dem Einsatz derartiger Systeme unter den extremen Bedingungen bei Bohrungen ebenfalls gezeigt hat, dass durch einen Einsatz eines solchen Hydrauliksystems im Wandler ein dauerhafter Betrieb der erfindungsgemäßen Vorrichtung beziehungsweise des Bohrsystems gewährleistet werden kann.

Nach einer weiteren Ausgestaltung der Erfindung hat es sich als vorteilhaft erwiesen, dass das Anschlusselement, der Wandler, der Bohrantrieb und der Bohrkopf zur Durchleitung von Spülflüssigkeit ausgeweitet sind. Dabei können diese Elemente alle in einem einheitlichen Gehäuse angeordnet sein, welches am Ende des Bohrgestänges anordenbar ist. Dabei ist der Durchmesser dieses Gehäuses größer als der des Bohrgestänges, damit dieses in das entstandene Bohrloch nachgeführt werden kann.

Grundsätzlich ist es natürlich auch denkbar, dass die zuvor genannten Elemente alle in einem separaten Gehäuse angeordnet sind, wobei diese Gehäuse sich zu der erfindungsgemäßen Vorrichtung mitsamt den vorgenannten Elementen verbinden lassen.

Nach einer besonders vorteilhaften Ausgestaltung der Erfindung weist der Wandler einen Stator und einen Rotor auf, wobei der Stator in dem Rotor aufgenommen ist und der Rotor wenigstens einen Spülkanal für die Bohrflüssigkeit aufweist, wobei beim Durchführen der Bohrflüssigkeit durch den wenigstens einen Spülkanal der Rotor in Rotation gegenüber dem Stator versetzt wird. Durch die Verwendung eines derartigen Wandlers kann die mittels der Spülflüssigkeit in die Vorrichtung eingebrachte Energie genutzt werden, um mittels des von der Spülflüssigkeit getrennten Fluidsystems des Wandlers diesen anzutreiben. Dabei findet durch den Wandler die Entkopplung des Antriebs des Bohrantriebs von der Spülflüssigkeit statt.

Vorteilhafterweise ist dabei das den Bohrantrieb betätigbare Fluidsystem innerhalb des Stators angeordnet, sodass ein direkter Kontakt des Fluidsystems des Wandlers mit der Spülflüssigkeit ausgeschlossen ist.

Zum Antrieb des Bohrantriebs weist dabei der Stator wenigstens einen durch die Spülflüssigkeit hin und her verschiebbaren Kolben auf, durch den das den Bohrantrieb betätigbare Fluidsystem antreibbar ist.

Nach einer besonders vorteilhaften Ausgestaltung der Erfindung sind dabei in dem Kolben zwei voneinander getrennte Fluidräume angeordnet, welche jeweils ein Einlassventil und ein Auslassventil aufweisen, wobei jeweils das Auslassventil des jeweiligen Fluidraums mit dem Einlassventil des jeweils anderen Fluidraums mittels Verbindungskanälen fluidverbunden ist. Hierdurch ist ein kontinuierlicher Fluss des Fluidsystems des Wandlers gewährleistet, sodass ein kontinuierlicher Antrieb des Bohrantriebs gegeben ist.

Der Fluidstrom in den Verbindungskanälen zwischen den Aus- und Eingangsventilen der Fluidräume des Bohrantriebs treibt daher den Bohrantrieb an, wobei durch den Bohrantrieb dann der Bohrkopf betätigbar ist.

Dabei hat es sich als vorteilhaft erwiesen, dass der Bohrkopf als Meißel mit einem Meißelkopf ausgebildet ist. Durch diese Ausgestaltung der Erfindung ist es möglich, die mittels des Fluidsystems auf einen Schlagkolben des Bohrantriebs übertragene hin und her Bewegung auf den Meißel und schließlich auf den Meißelkopf zu übertragen. Hierdurch ist der Meißelkopf am Ende des Bohrloches mittels einer durch das Fluidsystem bestimmten Frequenz hin und her bewegbar, wobei er bei seiner Bewegung am Ende des Bohrloches beziehungsweise der Bohrsohle Bohrmaterial aus dem Gestein löst, welches mittels der Spülflüssigkeit in Form einer Bohrspülungssuspension nunmehr zwischen dem Bohrgestänge und der Bohrlochwand zu Tage gefördert wird.

Hierzu ist es vorgesehen, dass der Meißelkopf einen oder mehrere Spülkanäle aufweist, durch welche die Spülflüssigkeit zur Bohrsohle beziehungsweise dem Ende des Bohrloches geführt wird, sodass sie dort direkt das Bohrmaterial über Bildung der Bohrspülungssuspension aufnimmt, welche dann zwischen Bohrgestänge und Bohrloch zu Tage gefördert wird.

Damit dabei keine Spülflüssigkeit beziehungsweise Bohrspülungssuspension in den Bohrantrieb eintreten kann, ist es nach einem weiteren Gedanken der Erfindung vorgesehen, dass zwischen Bohrkopf und Bohrantrieb ein Dichtungssystem angeordnet ist, wobei ein statisches Dichtungssystem zwischen einer den Meißel führenden Hülse und dem Bohrantrieb und ein dynamisches Dichtsystem zwischen dem Meißel und der Hülse angeordnet ist. Hierdurch wird gewährleistet, dass in das Innere des Bohrantriebs keine Spülflüssigkeit und keine Bohrspülungssuspension eindringen kann, wodurch eine längere Lebensdauer des Bohrantriebs und damit eine höhere Standzeit desselben erreicht wird, sodass die effektive Bohrzeit maximiert werden kann.

Die Standzeit der erfindungsgemäßen Vorrichtung wird nach der Erfindung somit unabhängig von der Abdichtung zwischen Meißel und Bohrantrieb, da weder die Spülflüssigkeit noch die Bohrspülungssuspension in Kontakt mit dem Bohrantrieb kommt.

Weitere Ziele, Vorteile, Merkmale und Anwendungsmöglichkeiten der vorliegenden Erfindung ergeben sich aus der nachfolgenden Beschreibung eines Ausführungsbeispiels anhand der Zeichnung. Dabei bilden alle beschriebenen und/oder bildlich dargestellten Merkmale für sich oder in beliebiger sinnvoller Kombination den Gegenstand der vorliegenden Erfindung, auch unabhängig von ihrer Zusammenfassung in den Ansprüchen oder deren Rückbeziehung.

Es zeigen:
- Figur 1:: eine schematische Darstellung einer erfindungsgemäßen Vorrichtung in einer Schnittdarstellung,
- Figur 2:: ein Ausführungsbeispiel eines Wandlers einer erfindungsgemäßen Vorrichtung in einer Schnittdarstellung,
- Figur 3:: ein Ausführungsbeispiel eines Bohrkopfes einer erfindungsgemäßen Vorrichtung in einer Schnittdarstellung und
- Figuren 4 bis 13:: Schnittdarstellungen verschiedener Zustände eines Fluidsystems eines Wandlers einer erfindungsgemäßen Vorrichtung.

In der Figur 1 ist ein Ausführungsbeispiel einer erfindungsgemäßen Vorrichtung zum Durchführen von Bohrungen mittels eines Bohrsystems 1 dargestellt. Das Bohrsystem 1 weist dabei ein Anschlusselement 4 auf, mit dessen Hilfe das Bohrsystem 1 an dem einer Bohrsohle zugewandten Ende eines Bohrgestänges 23 anordenbar ist. Aus dem Bohrgestänge 23 geht ein Spülkanal 5 in das Anschlusselement 4 über, mit dessen Hilfe Spülflüssigkeit durch das Bohrsystem 1 hindurch bis zum Ende des Bohrloches beziehungsweise der Bohrsohle geführt werden kann. Dabei durchläuft die Spülflüssigkeit einen Wandler 6. Durch die Spülflüssigkeit wird der Wandler 6 betrieben, der einen Bohrantrieb 2 antreibt.

Der Bohrantrieb 2 ist vorliegend als Bohrhammer mit einem Schlagwerk in Form eines Schlagkolbens 24 ausgebildet. Nachfolgend dem Bohrantrieb 2 ist ein Bohrkopf 3 angeordnet, der vorliegend einen Meißel 17 mit Meißelkopf 18 aufweist. Auch durch den Bohrkopf 3 ist die Spülflüssigkeit durchführbar. Am Ende weist der Bohrkopf 3 dazu im Meißelkopf 18 einen Spülkanal 19 auf, durch den die Spülflüssigkeit zur Bohrsohle geleitet werden kann.

Der Wandler 6 weist dabei ein in Figur 1 nicht dargestelltes Fluidsystem auf, welches von der Spülflüssigkeit entkoppelt ist. Mithilfe der Spülflüssigkeit wird der Wandler 6 angetrieben, wobei das Fluidsystem des Wandlers 6 den Bohrantrieb 2 antreibt. Im vorliegenden Fall ist der Bohrantrieb 2 als Bohrhammer ausgebildet. Allerdings sind auch andere Bohrantriebe 2, wie zum Beispiel eine Innenrohrfräse oder andere hydraulisch angetriebene Systeme für den Einsatz in der erfindungsgemäßen Vorrichtung denkbar.

Der vorliegend mit einem Meißel 17 mit Meißelkopf 18 ausgestaltete Bohrkopf 3 weist zudem eine Hülse 22 auf, in welcher der Meißel 17 geführt ist. Zur Anbindung an den vorliegend als Bohrhammer ausgebildeten Bohrantrieb 2 weist die Hülse 22 des Bohrkopfes 3 ein statisches Dichtungssystem 20 mit gegebenenfalls mehreren Dichtungen auf, wodurch verhindert ist, dass Spülflüssigkeit beziehungsweise Bohrspülungssuspension in den Bohrantrieb eindringen kann. Anderen Ends weist die Hülse 22 ein weiteres gegebenenfalls aus mehreren Dichtungen bestehendes Dichtungssystem 21 auf, welches dynamisch ausgebildet ist, da sich dort der Meißel 18 innerhalb der Hülse 22 hin und her bewegt. Das Dichtungssystem 21 ist dabei den Meißel 18 umlaufend zwischen Meißel 18 und Hülse 22 angeordnet. Auch durch dieses Dichtungssystem 21 wird verhindert, dass Spülflüssigkeit beziehungsweise Bohrspülungssuspension in den Bohrkopf 3 und nachfolgend in den Bohrantrieb 2 eindringen kann.

In der Figur 3 ist die Ausbildung dieses Bohrkopfes 3 mit einem Meißelkopf 18 aufweisenden Meißel 17, der in einer Hülse 22 geführt ist, detaillierter gezeigt. Deutlich zu erkennen sind hierbei auch die beiden Dichtsysteme 20 und 21, die mit mehreren Dichtungen ausgestattet sind. Weiterhin ist im Meißelkopf 18 der Spülkanal 19 deutlich erkennbar, der durch einen im Bohrkopf 3 angeordneten Spülkanal 25 mit Spülflüssigkeit gespeist wird.

In der Figur 2 ist nunmehr ein Ausführungsbeispiel eines Wandlers 6 einer erfindungsgemäßen Vorrichtung zum Durchführen von Bohrungen mittels eines Bohrsystems gezeigt. Der Wandler 6 besteht dabei aus einem Rotor 8, in dem ein Stator 7 angeordnet ist. Der Rotor 8 weist dabei einen Spülkanal 9 auf, der kurvenförmig, insbesondere spiralförmig an der Innenwand des Rotors 8 eingelassen ist. Der Spülkanal 9 wird dabei durch Spülkanäle 5.1 und 5.2 gespeist, die durch den Spülkanal 5 des Anschlusselements 4 mit Spülflüssigkeit versorgt werden. Da der Rotor 8 drehbar um den Stator 7 angeordnet ist, dreht sich der Rotor 8 um den Stator 7, sobald Spülflüssigkeit durch die Spülkanäle 5.1, 5.2 und 9 geführt wird. Hierdurch werden Kolbensysteme innerhalb des Stators 7 angetrieben, die Fluidsysteme aufweisen, mit deren Hilfe der dem Wandler 6 nachfolgende Bohrantrieb 2 angetrieben werden kann. Im Ausführungsbeispiel der Figur 2 weist der Wandler 6 derartige Kolbensysteme auf. Die Kolbensysteme werden nachfolgend anhand er Figuren 4 bis 13 exemplarisch für ein Kolbensystem beschrieben, wobei die Kolbensysteme alle identisch ausgebildet sind. Die Kolbensysteme können dabei einem Winkel versetzt zueinander angeordnet sein. Allerdings ist es auch denkbar, dass sie nicht radial versetzt zueinander angeordnet sind.

Jedes Kolbensystem weist dabei einen innerhalb des Kolbensystems beziehungsweise des Stators 7 hin und her verschiebbaren Kolben 10 auf. In dem Kolben 10 sind dabei zwei voneinander getrennte Fluidräume 11, 12 angeordnet, welche jeweils ein Einlassventil 13 beziehungsweise 14 und ein Auslassventil 15 beziehungsweise 16 aufweisen.

In der Darstellung gemäß der Figur 4 ist der Fluidraum 11 vollständig gefüllt, während der Fluidraum 12 im Wesentlichen entleert ist. Der Kolben 10 hat dabei seine maximale Ausdehnung in die eine Richtung erreicht. Sowohl das Einlassventil 13 des Fluidraums 11 als auch das Einlassventil 14 des Fluidraums 12 sind in dieser Stellung geschlossen. Ebenfalls sind in dieser Position das Auslassventil 15 des Fluidraum 11 als auch das Auslassventil 16 des Fluidraums 12 geschlossen. Als Fluid bietet sich bei derartigen Fluidsystemen ein Hydrauliköl an, das unter extremen Bedingungen eingesetzt werden kann.

In der Position gemäß Figur 4 befindet sich der Spülkanal 9 innerhalb des Rotors 8 in einer Position, in welcher die Spülflüssigkeit den Kolben nicht bewegen kann. Dreht sich nun der Rotor 8 im Uhrzeigersinn weiter, erreicht der Spülkanal 9 eine Position, wie sie in Figur 5 dargestellt ist. Nunmehr kann Spülflüssigkeit im Spülkanal 9 aus diesem heraustreten und den Kolben 10 aus seiner Extremposition gemäß der Figur 4 herausdrücken. In der Darstellung der Figur 5 sind dabei sowohl noch beide Einlassventile 13 und 14 als auch beide Auslassventile 15 und 16 geschlossen. Dreht sich der Rotor 8 nun weiter im Uhrzeigersinn, werden das Auslassventil 15 des Fluidraums 11 und das Einlassventil 14 des Fluidraums 12 geöffnet. Nunmehr kann das in dem Fluidraum 11 befindliche Fluid aus dem Fluidraum11 über das Auslassventil 15 hinaustreten und über eine Verbindungsleitung durch das Einlassventil 14 des Fluidraums 12 in diesen eintreten.

Durch den Fluss des Fluids zwischen dem Auslassventil 15 des Fluidraum 11 und dem Einlassventil 14 des Fluidraums 12 ist der Bohrantrieb der erfindungsgemäßen Vorrichtung antreibbar. Durch die aus dem Spülkanal 9 heraustretende Spülflüssigkeit wird der Kolben 10 nun weiter verschoben, bis er seine andere extreme Stellung gemäß der Position in der Darstellung der Figur 7 erreicht hat. Dabei ist nunmehr der Fluidraum 12 maximal mit dem Fluid gefüllt, während der Fluidraum 11 seine minimale Füllung aufweist. In dieser Position sind noch das Auslassventil 15 des Fluidraums 11 und das Einlassventil 14 des Fluidraums 12 geöffnet. Dreht sich der Rotor 8 nunmehr weiter im Uhrzeigersinn, werden das Auslassventil 15 des Fluidraums 11 und das Einlassventil 14 des Fluidraums 12 geschlossen, so wie es in Figur 8 dargestellt ist. In dieser geschlossenen Position verharren nun alle Ventile 13, 14, 15 und 16, bis der Spülkanal 9 nun die gegenüberliegende Seite des Kolbens erreicht. Eine Zwischenposition ist dabei in Figur 9 dargestellt, in der alle Ventile 13, 14, 15 und 16 geschlossen sind.

In der Position 10 hat nunmehr der Spülkanal 9 des Rotors 8 eine Position erreicht, in dem die Spülflüssigkeit wiederum den Kolben 10 antreiben kann. Nunmehr wird das Einlassventil 13 des Fluidraums 11 und das Auslassventil 16 des Fluidraums 12 geöffnet. Durch die Spülflüssigkeit wird der Kolben 10 nunmehr aus seiner extremen Position gemäß der Figur 10 wieder in die andere Richtung verschoben, wobei sich der Fluidraum 12 entleert, während sich der Fluidraum 11 füllt. Das Fluid gelangt dabei über einen Verbindungskanal zwischen dem Auslassventil 16 des Fluidraums 12 und dem Einlassventil 13 des Fluidraums11 aus dem Fluidraum 12 in den Fluidraum 11. Der Kolben 10 wird durch die Spülflüssigkeit nunmehr wieder in seine andere extreme Position verschoben, wie sie in Figur 12 dargestellt ist. Diese Position des Kolbens 10 entspricht der, des Kolbens 10 in der Figur 4. Sobald der Kolben 10 diese Extremposition erreicht hat und der Fluidraum 11 maximal mit dem Fluid gefüllt ist, werden sowohl das Einlassventil 12 des Fluidraums 11 als auch das Auslassventil 16 des Fluidraums 12 geschlossen. Nunmehr ist ein Zyklus des Kolbens 10 beendet, und ein neuer Zyklus kann beginnen. Durch die Bewegung des Fluids innerhalb der Verbindungskanäle zwischen den einzelnen Ventilen 13, 14, 15 und 16 ist dabei der Bohrantrieb 2 antreibbar. Durch die Rotation des Rotors 8 um den Stator 12 ist dabei ein kontinuierlicher Antrieb des Bohrantriebes gewährleistet, insbesondere, wenn mehrere Kolbensysteme innerhalb des Stators 7 angeordnet sind. Allerdings ist zum Antrieb des Bohrantriebes ein Kolbensystem ausreichend.

### Bezugszeichenliste

- 1: Bohrsystem
- 2: Bohrantrieb
- 3: Bohrkopf
- 4: Anschlusselement
- 5: Spülkanal
- 6: Wandler
- 7: Stator
- 8: Rotor
- 9: Spülkanal
- 10: Kolben
- 11: Fluidraum
- 12: Fluidraum
- 13: Einlassventil
- 14: Einlassventil
- 15: Auslassventil
- 16: Auslassventil
- 17: Meißel
- 18: Meißelkopf
- 19: Spülkanal
- 20: Dichtsystem
- 21: Dichtsystem
- 22: Hülse
- 23: Bohrgestänge
- 24: Schlagwerk
- 25: Spülkanal

## Patentansprüche

1. Vorrichtung zum Durchführen von Bohrungen mittels eines Bohrsystems (1) mit
einem Bohrantrieb (2),
einem von dem Bohrantrieb (2) angetriebenen Bohrkopf (3),
einem Anschlusselement (4), mit dem der Bohrantrieb (2) an einem Bohrstrang (4) anschließbar ist,
wobei eine Spülflüssigkeit in einen Spülkanal (5) des Anschlusselementes (4) einbringbar ist und wobei diese Spülflüssigkeit durch die gesamte Vorrichtung führbar ist, um das vom Bohrkopf (3) gelöste Bohrmaterial über ein Bohrloch zu Tage zu fördern, **dadurch gekennzeichnet, dass**
zwischen dem Anschlusselement (4) und dem Bohrantrieb (2) ein Wandler (6) angeordnet ist, der durch die Spülflüssigkeit antreibbar ist und der mittels eines von der Spülflüssigkeit getrennten Fluidsystems den Bohrantrieb (1) betätig.

2. Vorrichtung nach Anspruch 1, **dadurch gekennzeichnet, dass** das Fluidsystem als ein Hydrauliksystem ausgebildet ist.

3. Vorrichtung nach einem der vorhergehenden Ansprüche, **dadurch gekennzeichnet, dass** das Anschlusselement (4), der Wandler (5), der Bohrantrieb (3) und der Bohrkopf (3) zur Durchleitung von Spülflüssigkeit ausgebildet sind.

4. Vorrichtung nach einem der vorhergehenden Ansprüche, **dadurch gekennzeichnet, dass** der Wandler (6) einen Stator (7) und einen Rotor (8) aufweist, wobei der Stator (7) in dem Rotor (8) aufgenommen ist und der Rotor (8) wenigstens einen Spülkanal (9) für die Bohrflüssigkeit aufweist, wobei beim Durchführen der Bohrflüssigkeit durch den wenigstens einen Spülkanal (9) der Rotor (8) in Rotation gegenüber dem Stator (7) versetzt wird.

5. Vorrichtung nach Anspruch 4, **dadurch gekennzeichnet, dass** der Stator (7) das den Bohrantrieb (2) betätigbare Fluidsystem aufweist.

6. Vorrichtung nach Anspruch 4 oder 5, **dadurch gekennzeichnet, dass** der Stator wenigstens einen durch die Spülflüssigkeit hin und her verschiebbaren Kolben (10) aufweist, durch den das den Bohrantrieb (1) betätigbaren Fluidsystem antreibbar ist.

7. Vorrichtung nach Anspruch 6, **dadurch gekennzeichnet, dass** in dem Kolben (10) zwei voneinander getrennte Fluidräume (11, 12) angeordnet sind, welche jeweils ein Einlassventil (13, 14) und ein Auslassventil (15, 16) aufweisen, wobei jeweils das Auslassventil (15, 16) des jeweiligen Fluidraums (15, 16) mit dem Einlassventil (13, 14) des jeweils andern Fluidraums (16, 15) mittels Verbindungskanäle fluidverbunden ist.

8. Vorrichtung nach Anspruch 6, **dadurch gekennzeichnet, dass** über einen Fluidstrom in den Verbindungskanälen zischen den Aus- und Eingangsventilen (13, 14, 15, 16) der Bohrantrieb (2) und durch diesen der Bohrkopf (3) betätigbar ist.

9. Vorrichtung nach einem der vorhergehenden Ansprüche, **dadurch gekennzeichnet, dass** der Bohrkopf (3) als Meißel (17) mit einem Meißelkopf (18) ausgebildet ist.

10. Vorrichtung nach Anspruch 9, **dadurch gekennzeichnet, dass** der Meißelkopf (18) einen Spülkanal (19) aufweist.

11. Vorrichtung nach Anspruch 10, **dadurch gekennzeichnet, dass** zwischen Bohrkopf (3) und Bohrantrieb (2) ein Dichtsystem (20, 21) angeordnet ist, wobei ein statisches Dichtsystem (20) zwischen einer den Meißel (17) führenden Hülse (22) und dem Bohrantrieb (2) und ein dynamische Dichtsystem (21) zischen dem Meißel (17) der Hülse (22) angeordnet ist.
